# EUROPÄISCHE PATENTSCHRIFT

(11) **EP 2 463 421 B1**
(45) Veröffentlichungstag und Bekanntmachung des Hinweises auf die Patenterteilung: **21.10.2015**
(21) Anmeldenummer: 11189995.1
(22) Anmeldetag: 21.11.2011
(51) Int. Cl.: D04B 37/02

(54) **Entwurfseinrichtung zum Entwurf von auf einer Flachstrickmaschine strickzeitoptimiert hergestellten Gestricken**
Design device for manufacturing knitted fabrics on a flat knitting machine with optimised duration
Dispositif de création pour la réalisation de tissus tricotés fabriqués avec une durée de tricotage optimisée sur une machine à tricoter rectiligne

(30) Priorität: 08.12.2010 DE 102010053863
(43) Veröffentlichungstag der Anmeldung: 13.06.2012
(73) Patentinhaber: H. Stoll GmbH & Co. KG, 72760 Reutlingen (DE)
(72) Erfinder: Goller, Wilfried, 72820 Sonnenbühl (DE); Haug, Michael, 72581 Dettingen/Erms (DE); Mayer, Werner, 72810 Gomaringen (DE); Wagner, Martin, 72800 Eningen u. A. (DE)
(74) Vertreter: Kohler Schmid Möbus Patentanwälte

(56) Entgegenhaltungen:
- EP-A2- 0 569 159
- EP-A2- 1 020 554
- DE-A1- 19 654 510
- GEORGES SCOLART: "La Stoll M1 au banc d'essai", FILIÈRE MAILLE, Bd. 4 trimestre 2002, Nr. 66, 1. Oktober 2002 (2002-10-01), Seiten 46-51, XP002674539, Paris ISSN: 1146-0733
- GEORGES SCOLART: "Aries.6", FILIÈRE MAILLE, Bd. 1 trimestre 2003, Nr. 67, 1. Januar 2003 (2003-01-01), Seiten 39-41, XP002674540, Paris ISSN: 1146-0733
- KI: "Direct Yarn Feed From Protti", KNITTING INTERNATIONAL, Bd. February 2006, 1. Februar 2006 (2006-02-01), Seiten 30-30, XP002674541, Bradford ISSN: 0266-8394

## Beschreibung

Die Erfindung betrifft eine Entwurfseinrichtung zum Entwurf von auf einer Flachstrickmaschine strickzeitoptimiert hergestellten Maschenerzeugnissen mit mindestens einer Speichereinrichtung zur Aufnahme der für die Herstellung des Maschenerzeugnisses auf der Flachstrickmaschine notwendigen Daten, mindestens einer Anzeigeeinrichtung zur Darstellung mindestens einer komprimierten Symboldarstellung, wie z.B. einer Fadenlaufdarstellung, Flächendarstellung oder Farbdarstellung, z. B. ohne Umhängereihen, und einer nicht komprimierten Symboldarstellung des Maschenerzeugnisses und mit mindestens einer Eingabeeinrichtung zur Veränderung zumindest der komprimierten Symboldarstellung.

Die EP 1 020 554 A2 offenbart eine Entwurfseinrichtung von auf einer Strick- oder Wirkmaschine hergestellten Maschenerzeugnissen, bei der als Entwurfsbilder mindestens eine Maschenbilddarstellung und eine Fadenlaufdarstellung des Maschenerzeugnisses darstellbar und durch mindestens eine Eingabeeinrichtung veränderbar sind, wobei die Entwurfseinrichtung bei Veränderung einer der Darstellungen simultan die anderen Darstellungen entsprechend mit verändert.

Der Artikel von Georges Scolart: "La Stoll M1 au banc d'essai", Filière Maille, Bd. 4, trimestre 2002, Nr. 66, Seiten 46 - 51, beschreibt eine Entwurfseinrichtung für Strickmaschinen mit einer grafischen Benutzerschnittstelle, mit der interaktiv zwischen unterschiedlichen Ansichten gewechselt werden kann.

Um eine möglichst geringe Produktionszeit für ein Strickteil zu erzielen, wird immer versucht, in jedem Schlittenhub möglichst viele Maschenreihen zu erzeugen. Schlittenhübe mit reinen Umhängevorgängen werden so weit wie möglich vermieden. Damit in Strickhüben, in denen in einem anderen Versatz als im vorangegangenen Schlittenhub umgehängt werden muss, auch weitere Maschenreihen produziert werden können, müssen vor dem Stricken im Versatz die Maschen auf einem Nadelbett gesammelt und nach dem Versetzen des Nadelbetts wieder verteilt werden. Dies wird z. B. angewandt bei Stricktechniken wie dem Abketteln, Mindern und bei Strukturmustern, wie z. B. einem Zopf. Es handelt sich um eine komplexe Technik, die nur fortgeschrittene Anwender beherrschen. Es ist schwierig, sich vorzustellen, wie die Maschen an der Maschine in Verbindung mit dem Versatz die Position wechseln, vor allem, wenn dies häufiger passiert, ohne dass die Masche abgestrickt wird.

Für das Stricken eines Musters sind in der Regel Maschenreihen und Umhängereihen notwendig. Bei den Maschenreihen werden Maschen gebildet und bei den Umhängereihen die Maschen an eine andere Position (auf eine andere Nadel) gebracht. Ein Strickmuster kann entweder in einer komprimierten Symboldarstellung oder in einer nicht komprimierten Symboldarstellung erzeugt werden. In der komprimierten Symboldarstellung werden üblicherweise nur die Maschenreihen angezeigt, In einem folgenden Arbeitsschritt werden nach einer Umwandlungsvorschrift die Umhängereihen, eingefügt. Dadurch entsteht eine unkomprimierte, beziehungsweise nicht komprimierte Symboldarstellung. Nach der Umwandlung in die nicht komprimierte Symboldarstellung werden bei den Reihen, bei denen ein Versatz angegeben ist, die Nadelbetten versetzt oder unversetzt angezeigt.

Alternativ ist es bekannt, ein Strickmuster in einer unkomprimierten Symboldarstellung zu erstellen. Das gesamte Muster wird gleich in der unkomprimierten Symboldarstellung gezeichnet. Dies bedeutet, dass gleichzeitig die Maschenreihen und Umhängereihen eingegeben und angezeigt werden.

Aufgabe der vorliegenden Erfindung ist es, eine Entwurfseinrichtung bereitzustellen, die den Entwurf eines Musters erleichtert und mit der strickzeitoptimierte Strickprogramme von weniger Erfahrenen Stricktechnikern in kurzer Zeit erzeugbar sind.

Gelöst wird diese Aufgabe durch eine Entwurfseinrichtung zum Entwurf von auf einer Flachstrickmaschine hergestellten Maschenerzeugnissen mit mindestens einer Speichereinrichtung zur Aufnahme der für die Herstellung des Maschenerzeugnisses auf der Flachstrickmaschine notwendigen Daten, mindestens einer Anzeigeeinrichtung zur Darstellung mindestens einer komprimierten Symboldarstellung, insbesondere ohne Umhängereihen, und einer nicht komprimierten Symboldarstellung des Maschenerzeugnisses und mit mindestens einer Eingabeeinrichtung zur Veränderung zumindest der komprimierten Symboldarstellung, wobei zumindest die komprimierte Symboldarstellung in die nicht komprimierte Symboldarstellung nach einer Umwandlungsvorschrift umwandelbar ist und die komprimierte Symboldarstellung mit Berücksichtigung der Umwandlungsvorschriften und ohne die Berücksichtigung der Umwandlungsvorschriften anzeigbar ist und die nicht komprimierte Symboldarstellung immer automatisch aktualisiert wird, wenn die komprimierte Symboldarstellung mittels der Eingabeeinrichtung verändert wird.

Zwischen der Anzeige der komprimierten Symboldarstellung mit oder ohne Berücksichtigung der Umwandlungsvorschrift kann umgeschaltet werden. Weiterhin ist ein synchrones Anzeigen und Aktualisieren der komprimierten Symboldarstellung (z.B. ohne Anzeige der Umwandlungsvorschrift) und einer nicht komprimierten Symboldarstellung möglich.

Es kann vorgesehen sein, dass die komprimierte Symboldarstellung nach mindestens zwei verschiedenen Umwandlungsvorschriften hinsichtlich der Darstellung des Bildens von Maschenreihen bei versetzten Nadelbetten in die nicht komprimierte Symboldarstellung umwandelbar ist.

Dadurch erhält ein Anwender zusätzliche Möglichkeiten, wie das in der komprimierten Symboldarstellung dargestellte Maschenerzeugnis nach der Umwandlung in die nicht komprimierte Symboldarstellung angezeigt werden soll. Dadurch wird die Kontrolle des Entwurfs eines Strickmusters erleichtert und beschleunigt. Die Umwandlungsvorschriften wirken sich beim Umwandeln aus und können vor dem Umwandeln beliebig gewechselt werden.

Die Umwandlungsvorschrift kann global für das gesamte Muster festgelegt und für jede Reihe aktiviert oder deaktiviert werden, oder unterschiedliche Umwandlungsvorschriften können für jede Reihe individuell festgelegt und gegebenenfalls gespeichert werden.

Gemäß einer Ausgestaltung der Erfindung kann vorgesehen sein, dass in der nicht komprimierten Symboldarstellung abhängig von der Umwandlungsvorschrift bei einem Nadelbettenversatz die durch die Nadeln durchzuführenden Strickoperationen als nicht versetzt oder nur die Nadelaktionen des versetzten Nadelbetts als versetzt oder die Nadelaktionen beider Nadelbetten als versetzt darstellbar sind. Diese Umwandlungsvorschriften können global für das gesamte Muster oder für jede Maschenreihe einzeln festgelegt werden. Für einen Anwender bietet sich dadurch die Möglichkeit, in der komprimierten Symboldarstellung Umwandlungsvorschriften zu definieren oder zu ändern, und sich das Ergebnis in einer synchronisierten, nicht komprimierten Ansicht anzeigen zu lassen.

Weiterhin kann vorgesehen sein, dass das Ausführen der Umwandlungsvorschrift in der komprimierten Symboldarstellung mit versetzten Nadelbetten darstellbar ist. Dadurch können Nadelbetten und/oder Nadelaktionen für jede Nadel schon in der komprimierten Symboldarstellung versetzt angezeigt werden. Die Anzeige kann immer zwischen der Darstellung ohne Versatz der Nadelbetten und mit der Anzeige des Nadelbettversatzes und damit den angewendeten Umwandlungsvorschriften hin und her geschaltet werden.

In jeder Darstellungsvariante des komprimierten Musters können Änderungen am Muster durchgeführt werden.

Gemäß einer Ausführungsform kann vorgesehen sein, dass mittels der Eingabeeinrichtung auch die nicht komprimierte Symboldarstellung veränderbar ist. Somit kann ein Benutzer auch nach der Umwandlung das erzeugte Maschenerzeugnis noch editieren und verändern, ohne in die komprimierte Symboldarstellung zurückkehren zu müssen.

Es kann vorgesehen sein, dass Nadelaktionen, die bei der Umwandlung von der komprimierten Symboldarstellung in die nicht komprimierte Symboldarstellung verschoben werden sollen, auswählbar sind. Weiterhin kann vorgesehen sein, dass Nadelaktionen zumindest eines Nadelbetts in der komprimierten Symboldarstellung um einen angebbaren Versatzwert verschiebbar sind.

Gemäß einer vorteilhaften Ausgestaltung der Erfindung kann in der komprimierten Symboldarstellung die Richtung, in der Maschen gesammelt werden sollen, vorgebbar sein. Es kann somit in der komprimierten Symboldarstellung angegeben werden, ob auf dem vorderen oder hinteren Nadelbett Maschen gesammelt werden sollen.

Weiterhin kann eine Maschenposition auswählbar sein und deren Position in der nicht komprimierten Symboldarstellung in jeder Maschenreihe hervorgehoben sein. Dadurch kann ein Anwender in der nicht komprimierten Symboldarstellung die Position einer Masche von Reihe zu Reihe verfolgen. Die Position der Masche in jeder Reihe kann kenntlich gemacht werden, beispielsweise indem die Position der Masche farblich hervorgehoben ist.

Weiterhin kann vorgesehen sein, dass jedem Schlittenhub eine eigene Umwandlungsvorschrift zugeordnet ist.

Die Vorteile der Erfindung liegen insbesondere in der Zeitersparnis bei der Mustererstellung. Ein Anwender kann sich die verschobenen Nadelaktionen einer Nadel schon in der komprimierten Symboldarstellung anzeigen lassen. Eine Umwandlung in eine nicht komprimierte Symboldarstellung ist hierfür nicht notwendig. Weiterhin kann ein Muster in einer nicht komprimierten Symboldarstellung oder nur teilweise in einer komprimierten Symboldarstellung gezeichnet werden. Ohne zusätzlichen Arbeitsschritt können die Nadelbetten versetzt mit den um den Versatzwert verschobenen Nadelaktionen der Nadeln angezeigt werden. Die Erstellung von strickzeitoptimierten Mustern ist für jeden Anwender möglich. Ein Anwender kann das Muster auf die herkömmliche Art und Weise erstellen und erhält durch zusätzliche Umwandlungsvorschriften ein Muster mit Stricken in jedem Schlittenhub, ohne die Stricktechnik hierzu kennen zu müssen.

Weitere Merkmale und Vorteile der Erfindung ergeben sich aus der nachfolgenden detaillierten Beschreibung von Ausführungsbeispielen der Erfindung, anhand der Figuren der Zeichnung, die erfindungswesentliche Einzelheiten zeigen, sowie aus den Ansprüchen. Die verschiedenen

Merkmale können je einzeln für sich oder zu mehreren in beliebigen Kombinationen bei Varianten der Erfindung verwirklicht sein.

Es zeigen:
- Fig. 1a: eine komprimierte Symboldarstellung eines Maschenerzeugnisses;
- Fig. 1b: eine komprimierte Symboldarstellung des Maschenerzeugnisses der Figur 1a, wobei der Versatz der Nadelbetten angezeigt und eine Umwandlungsvorschrift berücksichtigt worden ist;
- Fig. 2a: eine erste Möglichkeit einer Anzeige einer komprimierten symboldarstellung unter Berücksichtigung einer zweiten Umwandlungsvorschrift, wobei der Versatz der Nadelbetten angezeigt wird;
- Fig. 2b: eine zweite Möglichkeit einer Anzeige einer komprimierten Symboldarstellung unter Berücksichtigung einer dritten Umwandlungsvorschrift, wobei der Versatz der Nadelbetten angezeigt wird;
- Fig. 2c: eine dritte Möglichkeit einer Anzeige einer komprimierten Symboldarstellung unter Berücksichtigung einer vierten Umwandlungsvorschrift, wobei der Versatz der Nadelbetten angezeigt wird;
- Fig. 3: eine Darstellung zur Verdeutlichung der Vorgabe der Richtung, in der Maschen gesammelt werden sollen;
- Fig. 4: eine nicht komprimierte Symboldarstellung zur Darstellung des Umhängeverlaufes und der Positionswechsel einer Masche auf dem Nadelbett;
- Fig. 5a: eine Darstellung zur Verdeutlichung des Zeichnens ohne Darstellung der versetzten Nadelbetten;
- Fig. 5b: eine Darstellung zur Verdeutlichung des Zeichnens mit versetzten Nadelbetten.

Die Figur 1a zeigt eine Bildschirmdarstellung eines Maschenerzeugnisses 100 auf einer Anzeigeeinrichtung der hier nicht weiter dargestellten erfindungsgemäßen Entwurfseinrichtung.

Die Ziffer "0" gibt an, dass sich das Nadelbett in Grundposition befindet. Die Bezeichnungen "L1" geben an, dass ein Nadelbett um einen Versatz von eins nach links versetzt ist. Entsprechend gibt "R1" an, dass ein Nadelbett um einen Versatz von eins nach rechts versetzt ist. Der in der linken Spalte angegebene Versatz ist jedoch in der komprimierten Fadenlaufdarstellung 10 nicht ersichtlich, da sich diese Darstellung nicht in der entsprechenden einen Versatz anzeigenden Anzeigerart befindet. Das Zeichnen eines Maschenerzeugnisses 100 ohne Darstellung der versetzten Nadelbetten stellt jedoch eine erleichterte Eingabe eines Maschenerzeugnisses 100 dar.

In der Figur 1b ist das Zeichnen mit einer versetzten Darstellung der Nadelbetten gezeigt. In der zweiten Zeile von unten ist an der Stelle 11 z. B. zu erkennen, dass das hintere Nadelbett um einen Versatz von eins nach links versetzt wurde. Das Zeichnen in der Darstellung gemäß der Figur 1b ist schwieriger als das Zeichnen in der Darstellung gemäß Figur 1a. Allerdings lässt sich der Strickprozess durch die Darstellung gemäß der Figur 1b besser kontrollieren.

Die Figuren 2a bis 2c geben unterschiedliche Möglichkeiten an, wie nach unterschiedlichen Umwandlungsvorschriften das Bilden von Maschenreihen bei versetzten Nadelbetten in der komprimierten Symboldarstellung darstellbar ist.

In der Figur 2a ist im oberen Teil eine komprimierte Symboldarstellung 20 ohne Versatz der Nadelbetten dargestellt. Auf dem hinteren Nadelbett H sind symbolisch zwei Maschen 1 gezeigt. Auf dem vorderen Nadelbett V sind die Maschen 2 symbolisch dargestellt. Für das hintere Nadelbett H ist ein Stricken im Versatz mit einem Versatz um zwei nach rechts vorgegeben. Die Umwandlungsvorschrift sieht vor, dass Nadelaktionen der Nadeln beim Umwandeln in die komprimierte Symboldarstellung mit Darstellung des Versatzes 30 auf beiden Nadelbetten nicht verschoben werden. Entsprechend ist in der unteren Darstellung der Figur 2a das hintere Nadelbett H mit einem Versatz um zwei nach rechts dargestellt. Die Nadelaktionen für die Maschen 1, 2 wurden jedoch nicht verschoben.

In der komprimierten Symboldarstellung 40 (obere Hälfte) der Figur 2b sind für das hintere Nadelbett H drei Maschen 3 und für das vordere Nadelbett V vier Maschen 4 angezeigt. Auch hier ist für das hintere Nadelbett ein Versatz um zwei nach rechts vorgesehen. Die Umwandlungsvorschrift zum Umwandeln der komprimierten Symboldarstellung 40 in der oberen Hälfte der Figur 2b in die komprimierte Symboldarstellung mit Darstellung des Versatzes 50 der unteren Hälfte der Figur 2b sieht vor, dass die Nadelaktionen des versetzten Nadelbetts (hinteres Nadelbett H) um den angegeben Versatzwert verschoben werden. Daraus resultiert die untere Darstellung der Figur 2b, wo nicht nur das hintere Nadelbett H um einen Versatz von zwei nach rechts verschoben wurde, sondern auch die Nadelaktionen mit nach rechts verschoben wurden, sodass die Maschen 3 ebenfalls um einen Versatz von zwei nach rechts verschoben wurden. Die Nadelaktionen der Maschen 4 des vorderen Nadelbetts V wurden dagegen nicht verschoben. Sie blieben in ihrer Position.

Die in der Figur 2c verdeutlichte Umwandlungsvorschrift sieht vor, dass beim Umwandeln der komprimierten Fadenlaufdarstellung 60 in die komprimierte Fadenlaufdarstellung mit Darstellung des Versatzes 70 Nadelaktionen beider Nadelbetten H und V um den angegebenen Versatzwert verschoben werden. Dementsprechend wurden nicht nur die Nadelaktionen der Maschen 5 des hinteren Nadelbetts H um einen Versatz von zwei nach rechts verschoben, sondern auch die Nadelaktion der Masche 6 des vorderen Nadelbetts V um den Versatz von zwei nach rechts verschoben. Außerdem wurde das hintere Nadelbett H um einen Versatz von zwei nach rechts verschoben. Für einen Anwender besteht die Möglichkeit, vor der Umwandlung von der komprimierten Fadenlaufdarstellung in die komprimierte Fadenlaufdarstellung mit Darstellung des Versatzes frei zu wählen, nach welcher Umwandlungsvorschrift, also gemäß Figur 2a, 2b, oder 2c umgewandelt, werden soll. Die Umwandlungsvorschriften gemäß Figur 2a, 2b, oder 2c werden dabei bei der Darstellung einer komprimierten Symboldarstellung mit Versatz oder bei der Umwandlung einer komprimierten

Symboldarstellung in eine nicht komprimierte Symboldarstellung angewendet.

Die Figur 3 zeigt eine unkomprimierte Symboldarstellung 200, bei der nicht nur Maschenreihen, sondern auch Umhängereihen gezeigt sind. In den Umhängereihen werden Maschen beispielsweise vom vorderen Nadelbett V auf das hintere Nadelbett H umgehängt. Dies ist beispielsweise in den Bereichen 201, 202 dargestellt. Vor der Umwandlung in die nicht komprimierte Symboldarstellung hatte der Anwender die Möglichkeit zu wählen, in welcher Richtung Maschen umgehängt werden sollen, also, ob vom vorderen auf das hintere Nadelbett oder vom hinteren Nadelbett auf das vordere Nadelbett. Somit kann bereits in der komprimierten Symboldarstellung angegeben werden, ob auf dem vorderen oder hinteren Nadelbett Maschen gesammelt werden sollen. Das Sammeln der Maschen und das spätere Verteilen der Maschen werden von der Entwurfseinrichtung als Folge der ausgewählten Umwandlungsvorschrift automatisiert in das Muster eingefügt.

Die Figur 4 zeigt ebenfalls eine Darstellung einer nicht komprimierten Symboldarstellung 300. In der zweiten Umhängereihe von unten wurde eine Masche mit einem Marker 301 markiert. Somit kann ein Anwender nachverfolgen, wie sich die Position der mit dem Marker 301 markierten Maschen über die nächsten Umhängereihen verändert.

In der Figur 5a ist nochmals eine nicht komprimierte Symboldarstellung 400 ohne Darstellung von versetzten Nadelbetten gezeigt. Die Darstellung der Figur 5a kann in eine nicht komprimierte Symboldarstellung mit Anzeige versetzter Nadelbetten gemäß der Figur 5b umgewandelt werden. Die Darstellung gemäß der Figur 5b dient der Kontrolle des Strickprozesses, während die Darstellung gemäß der Figur 5a leicht editiert und verändert werden kann. Ein Anwender kann zwischen den Darstellungen gemäß Figur 5a beziehungsweise Figur 5b hin und her wechseln und in beiden nicht komprimierten Symboldarstellungen Änderungen eintragen.

## Patentansprüche

1. Entwurfseinrichtung zum Entwurf von auf einer Flachstrickmaschine hergestellten Maschenerzeugnissen (100) mit mindestens einer Speichereinrichtung zur Aufnahme der für die Herstellung des Maschenerzeugnisses (100) auf der Flachstrickmaschine notwendigen Daten, mindestens einer Anzeigeeinrichtung zur Darstellung mindestens einer komprimierten Symboldarstellung (10, 20, 30, 40, 50, 60, 70) und einer nicht komprimierten Symboldarstellung (200, 300, 400) des Maschenerzeugnisses (100) und mit mindestens einer Eingabeeinrichtung zur Veränderung zumindest der komprimierten Symboldarstellung (10, 20, 30, 40, 50, 60, 70), wobei zumindest die komprimierte Symboldarstellung (10, 20, 30, 40, 50, 60, 70) in die nicht komprimierte Symboldarstellung (200, 300, 400) nach einer Umwandlungsvorschrift umwandelbar ist und die komprimierte Symboldarstellung (10, 20, 30, 40, 50, 60, 70) mit Berücksichtigung der Umwandlungsvorschriften anzeigbar ist, **dadurch gekennzeichnet, dass** die komprimierte Symboldarstellung ohne die Berücksichtigung der Umwandlungsvorschriften anzeigbar ist und dass die nicht komprimierte Symboldarstellung (10, 20, 30, 40, 50, 60, 70) immer automatisch aktualisiert wird, wenn die komprimierte Symboldarstellung (10, 20, 30, 40, 50, 60, 70) mittels der Eingabeeinrichtung verändert wird.

2. Einrichtung nach Anspruch 1, **dadurch gekennzeichnet, dass** für das gesamte Muster eine Umwandlungsvorschrift vorgebbar ist und diese Vorschrift pro Reihe aktiv oder inaktiv schaltbar ist.

3. Einrichtung nach Anspruch 1 oder Anspruch 2, **dadurch gekennzeichnet, dass** die komprimierte Symboldarstellung (10, 20, 30, 40, 50, 60, 70) nach mindestens zwei verschiedenen Umwandlungsvorschriften hinsichtlich der Darstellung des Bildens von Maschenreihen bei versetzten Nadelbetten (H, V) in die nicht komprimierte Symboldarstellung (200, 300, 400) umwandelbar ist.

4. Einrichtung nach einem der vorhergehenden Ansprüche, **dadurch gekennzeichnet, dass** für jede Maschenreihe eine eigene Umwandlungsvorschrift anwendbar ist.

5. Einrichtung nach einem der vorhergehenden Ansprüche, **dadurch gekennzeichnet, dass** in der nicht komprimierten Symboldarstellung (200, 300, 400) abhängig von der Umwandlungsvorschrift bei einem Nadelbettenversatz die durch die Nadeln durchzuführenden Nadelaktionen als nicht versetzt oder nur die Nadelaktionen des versetzten Nadelbetts (H) als versetzt oder die Nadelaktionen beider Nadelbetten (H, V) als versetzt darstellbar sind.

6. Einrichtung nach einem der vorhergehenden Ansprüche, **dadurch gekennzeichnet, dass** das Ausführen der Umwandlungsvorschrift in der komprimierten Symboldarstellung (10, 20, 30, 40, 50, 60, 70) mit versetzten Nadelbetten (H, V) darstellbar ist.

7. Einrichtung nach einem der vorhergehenden Ansprüche, **dadurch gekennzeichnet, dass** mittels der Eingabeeinrichtung auch die nicht komprimierte Symboldarstellung (200, 300, 400) veränderbar ist.

8. Entwurfseinrichtung nach einem der vorhergehenden Ansprüche, **dadurch gekennzeichnet, dass** Nadelaktionen, die bei der Umwandlung von der komprimierten Symboldarstellung (10, 20, 30, 40, 50, 60, 70) in die nicht komprimierte Symboldarstellung (200, 300, 400) verschoben werden sollen, auswählbar sind.

9. Entwurfseinrichtung nach einem der vorhergehenden Ansprüche, **dadurch gekennzeichnet, dass** Nadelaktionen zumindest eines Nadelbetts (H, V) in der komprimierten Symboldarstellung (10, 20, 30, 40, 50, 60, 70) um einen angebbaren Versatzwert verschiebbar sind.

10. Entwurfseinrichtung nach einem der vorhergehenden Ansprüche, **dadurch gekennzeichnet, dass** in der komprimierten Symboldarstellung (10, 20, 30, 40, 50, 60, 70) die Richtung, in der die Maschen gesammelt werden sollen, vorgebbar ist.

11. Entwurfseinrichtung nach einem der vorhergehenden Ansprüche, **dadurch gekennzeichnet, dass** eine Masche auswählbar ist und deren Position in der nicht komprimierten Symboldarstellung (200, 300, 400) in jeder Maschenreihe hervorgehoben ist.

## Claims

1. Design means for designing stitch products (100) manufactured on a flat knitting machine, with at least one memory means for receiving data required for the manufacture of the stitch product (100) on the flat knitting machine, at least one display means for illustrating at least one compressed symbol illustration (10, 20, 30, 40, 50, 60, 70) and one non-compressed symbol illustration (200, 300, 400) of the stitch product (100), and with at least one input means for changing at least the compressed symbol illustration (10, 20, 30, 50, 60, 70), whereby at least the compressed symbol illustration (10, 20. 30, 40, 50, 60, 70) can be converted into the non-compressed symbol illustration (200, 300, 400) in line with a conversion rule, and the compressed symbol illustration (10, 20, 30, 40, 50, 60, 70) can be displayed taking into account the conversion rules, **characterised in that** the compressed symbol illustration can be displayed without taking into account the conversion rules, and that the non-compressed symbol illustration (10, 20, 30, 40, 50, 60, 70) is always automatically updated when the compressed symbol illustration (10, 20, 30, 40, 50, 60, 70) is changed via the input means.

2. Means according to claim 1, **characterised in that** a conversion rule can be stipulated for the entire pattern, and that this rule can be switched active or inactive for each row.

3. Means according to claim 1 or claim 2, **characterised in that** the compressed symbol illustration (10, 20, 30, 40, 50, 60, 70) can be converted into the non-compressed symbol illustration (200, 300, 400) in line with at least two different conversion rules with regard to illustrating the image of stitch rows for offset needle beds (H, V).

4. Means according to one of the preceding claims, **characterised in that** a dedicated conversion rule can be applied for each stitch row.

5. Means according to one of the preceding claims, **characterised in that** in the non-compressed symbol illustration (200, 300, 400) the needle actions to be carried out by the needles can be illustrated as not offset, or only the needle actions of the offset needle bed (H) as offset, or the needle actions of both needle beds (H, V) as offset depending on the conversion rule for a needle bed offset.

6. Means according to one of the preceding claims, **characterised in that** the implementation of the conversion rule can be illustrated in the compressed symbol illustration (10, 20, 30, 40, 50, 60, 70) with offset needle beds (H, V).

7. Means according to one of the preceding claims, **characterised in that** the non-compressed symbol illustration (200, 300, 400) can also be changed via the input means.

8. Design means according to one of the preceding claims, **characterised in that** needle actions that are to be displaced upon conversion from the compressed symbol illustration (10, 20, 30, 40, 50, 60, 70), to the non-compressed symbol illustration (200, 300, 400) can be selected.

9. Design means according to one of the preceding claims, **characterised in that** needle actions of at least one needle bed (H, V) can be displaced by a programmable offset value in the compressed symbol illustration (10, 20, 30, 40, 50, 60, 70).

10. Design means according to one of the preceding claims, **characterised in that** the direction in which stitches are to be collected can be given in the compressed symbol illustration (10, 20, 30, 40, 50, 60, 70).

11. Design means according to one of the preceding claims, **characterised in that** a stitch can be selected, and its position highlighted in every stitch row in the non-compressed symbol illustration (200, 300, 400).

## Revendications

1. Dispositif de conception de produit (100) à mailles fabriqués sur un métier à tricoter rectiligne, comprenant au moins un dispositif de mémorisation pour l'enregistrement des données nécessaires à la fabrication du produit (100) à mailles sur le métier à tricoter rectiligne, au moins un dispositif d'affichage pour la représentation d'au moins une représentation (10, 20, 30, 40, 50, 60, 70) symbolique comprimée et d'une représentation (200, 300, 400) symbolique non comprimée du produit (100) à mailles et comprenant au moins un dispositif d'entrée pour la modification d'au moins la représentation (10, 20, 30, 40, 50, 60, 70) symbolique comprimée, dans lequel au moins la représentation (10, 20, 30, 40, 50, 60, 70) symbolique comprimée peut être transformée suivant une prescription de transformation en la représentation (200, 300, 400) symbolique non comprimée et la représentation (10, 20, 30, 40, 50, 60, 70) symbolique comprimée peut être affichée en tenant compte des prescriptions de transformation, **caractérisé en ce que** la représentation symbolique comprimée peut être affichée sans tenir compte des prescriptions de transformation et **en ce que** la représentation (10, 20, 30, 40, 50, 60, 70) symbolique non comprimée est remise à jour toujours automatiquement, si la représentation (10, 20, 30, 40, 50, 60, 70) symbolique comprimée est modifiée au moyen du dispositif d'entrée.

2. Dispositif suivant la revendication 1, **caractérisé en ce qu'**il peut être prescrit une prescription de transformation pour tout le dessin et cette prescription peut être commutée par rangée, de manière à être active ou inactive.

3. Dispositif suivant la revendication 1 ou 2, **caractérisé en ce que** la représentation (10, 20, 30, 40, 50, 60, 70) symbolique comprimée peut être transformée en la représentation (200, 300, 400) symbolique non comprimée suivant au moins deux prescriptions de transformation différentes en ce qui concerne la représentation de la formation de rangée de mailles pour des fontures (H, V) décalées.

4. Dispositif suivant l'une des revendications précédentes, **caractérisé en ce qu'**une prescription de transformation propre peut être appliquée pour chaque rangée de mailles.

5. Dispositif suivant l'une des revendications précédentes, **caractérisé en ce que**, dans la représentation (200, 300, 400) symbolique non comprimée, en fonction de la prescription de transformation, pour un décalage de fontures, les actions des aiguilles peuvent être représentées comme non décalées ou seules les actions des aiguilles de la fonture (H) décalée peuvent être représentées comme décalées ou les actions des aiguilles des deux fontures (H, V) comme décalées.

6. Dispositif suivant l'une des revendications précédentes, **caractérisé en ce que** l'exécution de la prescription de transformation peut être représentée dans la représentation (10, 20, 30, 40, 50, 60, 70) symbolique comprimée par des fontures (H, V) décalées.

7. Dispositif suivant l'une des revendications précédentes, **caractérisé en ce qu'**également la représentation (200, 300, 400) symbolique non comprimée peut être modifiée au moyen du dispositif d'entrée.

8. Dispositif suivant l'une des revendications précédentes, **caractérisé en ce que** peuvent être sélectionnées des actions des aiguilles, qui doivent être décalées lors du passage de la représentation (10, 20, 30, 40, 50, 60, 70) symbolique comprimée à la représentation (200, 300, 400) symbolique non comprimée.

9. Dispositif suivant l'une des revendications précédentes, **caractérisé en ce que** les actions des aiguilles d'au moins une fonture (H, V) peuvent, dans la représentation (10, 20, 30, 40, 50, 60, 70) symbolique comprimée, être décalées d'une valeur de décalage pouvant être donnée.

10. Dispositif suivant l'une des revendications précédentes, **caractérisé en ce que** la direction, dans laquelle les mailles doivent être assemblées, peut être prescrite dans la représentation (10, 20, 30, 40, 50, 60, 70) symbolique comprimée.

11. Dispositif suivant l'une des revendications précédentes, **caractérisé en ce qu'**une maille peut être sélectionnée et sa position être mise en évidence dans chaque rangée de mailles dans la représentation (200, 300, 400) symbolique non comprimée.
